# EUROPÄISCHE PATENTANMELDUNG

(11) **EP 1 294 216 A2**
(43) Veröffentlichungstag der Anmeldung: **19.03.2003**
(21) Anmeldenummer: 02015002.5
(22) Anmeldetag: 04.07.2002
(51) Int. Cl.: H05B 41/298

(54) **Vorrichtung und Verfahren zum Vorheizen der Wendelelektroden einer Leuchtstofflampe**

(30) Priorität: 17.09.2001 DE 10145766
(71) Anmelder: Patent-Treuhand-Gesellschaft für elektrische Glühlampen mbH, 81543 München (DE)
(72) Erfinder: Sowa, Wolfram, Dr., 81739 München (DE)

(57) **Zusammenfassung**

Die vorliegende Erfindung betrifft eine Vorrichtung zum Vorheizen der beiden Wendelelektroden (W1, W2) einer Leuchtstofflampe (La) umfassend eine Wechselspannungsquelle (10), einen Resonanzkondensator C_{R}, der seriell zwischen den beiden Wendelelektroden (W1, W2) angeordnet ist, eine erste Induktivität (L1), die zwischen der Wechselspannungsquelle (10) und eine der beiden Wendelelektroden (W1, W2) gekoppelt ist, und eine zweite Induktivität (L2), die mit einem Punkt zwischen der Wechselspannungsquelle (10) und der damit gekoppelten Wendelelektrode (W1) verbunden ist, wobei die zweite Induktivität (L2) so mit der ersten Induktivität (L1) gekoppelt ist, daß ein Stromfluß (I_{L2}) durch die zweite Induktivität (L2) zu einer Reduktion der Magnetisierung der ersten Induktivität (L1) führt. Sie betrifft weiterhin ein korrespondierendes Verfahren.

## Beschreibung

### Technisches Gebiet

Die vorliegende Erfindung betrifft eine Vorrichtung zum Vorheizen der beiden Wendelelektroden einer Leuchtstofflampe umfassend eine Wechselspannungsquelle, einen Resonanzkondensator, der seriell zwischen den beiden Wendelelektroden angeordnet ist, und eine erste Induktivität, die zwischen der Wechselspannungsquelle und eine der beiden Wendelelektroden gekoppelt ist. Sie betrifft überdies ein Verfahren zum Vorheizen der beiden Wendelelektroden einer Leuchtstofflampe.

Zur Darlegung der der Erfindung zugrunde liegenden Problematik ist in Figur 1 eine gattungsgemäße, aus dem Stand der Technik bekannte Vorrichtung zum Vorheizen dargestellt. Eine Wechselspannungsquelle 10 wird gebildet aus einer Gleichspannungsquelle U, zwei Schaltern S1, S2 und einem Koppelkondensator C_{K}. Die beiden Wendeln W1, W2 einer Leuchtstofflampe La, insbesondere einer Niederdruck-Leuchtstofflampe, sind seriell in den Ausgangskreis eines nicht dargestellten elektronischen Vorschaltgeräts geschaltet, das eine Induktivität L1 sowie einen Resonanzkondensator C_{R} umfaßt. Diese Schaltung stellt eine sehr einfache Methode bereit, eine Heizung der Wendeln W1, W2 vor der Zündung der Lampe La bereitzustellen.

Bei dieser Schaltung stehen Vorheizstrom I_{V} und Vorheizspannung U_{V} mit der Induktivität L1 und dem Resonanzkondensator C_{R} wie folgt in Verbindung:$\sqrt{\frac{\text{L} \text{1}}{{\text{C}}_{\text{R}}} \text{∼} \frac{{\text{U}}_{\text{V}}}{{\text{I}}_{\text{V}}}}$

Demnach können die Spannung U_{V} an der Lampe La beim Vorheizen und der Vorheizstrom I_{V} bei vorgegebenen Werten für die Induktivität L1 und den Resonanzkondensator C_{R} nicht unabhängig voneinander gewählt werden. Bei ungünstigen Lampendaten oder fehlenden Freiheitsgraden der Auslegung des elektrischen Vorschaltgeräts ist es deshalb möglich, dass bei der maximal zulässigen Spannung U_{V} über der Lampe La keine ausreichende Wendelvorheizung zu erzielen ist.

Die Aufgabe der vorliegenden Erfindung besteht deshalb darin, eine für die Zündung der Lampe ausreichende Vorheizung selbst bei ungünstigen Lampendaten oder fehlenden Freiheitsgraden der Auslegung des elektrischen Vorschaltgeräts zu ermöglichen.

Diese Aufgabe wird dadurch gelöst, dass die gattungsgemäße Vorrichtung weiterhin eine zweite Induktivität umfaßt, die mit einem Punkt zwischen der Wechselspannungsquelle und der damit gekoppelten Wendelelektrode verbunden ist, wobei die zweite Induktivität so mit der ersten Induktivität gekoppelt ist, dass ein Stromfluß durch die zweite Induktivität zu einer Reduktion der Magnetisierung der ersten Induktivität führt.

Durch diese Maßnahme ist eine verstärkte Wendelvorheizung realisierbar, die mit einem Minimum an zusätzlichen Bauelementen auskommt. Der Strom durch die erste Induktivität L1, die sogenannte Lampendrossel, wird dadurch erhöht, dass die zweite Induktivität, die insbesondere als eine auf der Lampendrossel angebrachte Hilfswicklung ausgebildet ist, so gepolt ist, dass der darin fließende Strom die Magnetisierung der ersten Induktivität L1 reduziert, also effektiv die wirksame Induktivität verringert. Gemäß der obigen Formel entspricht eine Reduktion der effektiv wirksamen Induktivität einer Erhöhung des Vorheizstroms. Nach dem Vorheizen wird die zweite Induktivität weggeschaltet.

Durch die vorliegende Erfindung wird die feste Kopplung zwischen der Lampendrossel L1 und dem Resonanzkondensator C_{R} aufgegeben, so dass sich beim Vorheizen aufgrund der kleineren effektiv wirksamen Induktivität ein höherer Vorheizstrom realisieren läßt, ohne dass die zulässige maximale Lampenspannung überschritten wird.

Gemäß einem zweiten Aspekt der vorliegenden Erfindung wird die obige Aufgabe auch gelöst durch eine Verfahren zum Vorheizen der beiden Wendelelektroden einer Leuchtstofflampe unter Verwendung einer Vorheizvorrichtung mit einer Wechselspannungsquelle, einem Resonanzkondensator, der seriell zwischen den beiden Wendelelektroden angeordnet ist, einer ersten Induktivität, die zwischen der Wechselspannungsquelle und einer der beiden Wendelelektroden gekoppelt ist, und einer zweiten Induktivität, die mit einem Punkt zwischen der Wechselspannungsquelle und der damit gekoppelten Wendelelektrode verbunden ist, welches folgende Schritte umfaßt: Zunächst ist die zweite Induktivität mit der ersten Induktivität derart gekoppelt, dass ein Stromfluß durch die zweite Induktivität zu einer Reduktion der Magnetisierung der ersten Induktivität führt. Anschließend wird während des Vorheizen ein Stromfluß durch die zweite Induktivität bewirkt und nach dem Vorheizen ein Stromfluß durch die zweite Induktivität verhindert oder die Kopplung zwischen der ersten und der zweiten Induktivität aufgetrennt.

Eine besonders bevorzugte Ausführungsform umfaßt eine Steuervorrichtung, mit der der Stromfluß durch die zweite Induktivität oder die Kopplung zwischen der ersten und der zweiten Induktivität steuerbar ist. Bevorzugt ist diese Steuervorrichtung als ein seriell zur zweiten Induktivität angeordneter Schalter oder ein PTC-Widerstand realisiert. Für den Fall, dass die Steuervorrichtung als Schalter realisiert ist, kann eine Ansteuervorrichtung vorgesehen sein, die den Schalter während des Vorheizens schließt, ansonsten öffnet. Für den Fall, dass die Steuervorrichtung als PTC-Widerstand realisiert ist, erübrigt sich diese Ansteuerung, da dieser bei einer bestimmten Temperatur automatisch in den hochohmigen Zustand übergeht und dadurch einen Stromfluß durch die zweite Induktivität verhindert.

Bevorzugt ist der andere Anschluß der zweiten Induktivität mit Masse verbunden.

### Beschreibung der Zeichnungen

Im folgenden wird ein Ausführungsbeispiel unter Hinweis auf die beigefügten Zeichnungen näher beschrieben. Es stellen dar:
- Figur 1: eine aus dem Stand der Technik bekannte Vorrichtung zum Vorheizen der Wendelelektroden einer Leuchtstofflampe; und
- Figur 2: ein Ausführungsbeispiel einer erfindungsgemäßen Vorrichtung zum Vorheizen der Wendelelektroden einer Leuchtstofflampe.

Figur 2 zeigt ein Ausführungsbeispiel einer erfindungsgemäßen Vorrichtung zum Vorheizen der beiden Wendelelektroden W1, W2 einer Leuchtstofflampe La. Elemente, die denen von Figur 1 gleich sind oder gleich wirken, sind mit denselben Bezugszeichen gekennzeichnet. Bei der Vorrichtung gemäß Figur 2 ist jedoch nunmehr die erste Induktivität L1 mit der zweiten Induktivität L2 gekoppelt und zwar derart, dass ein Stromfluß I_{L2} durch die zweite Induktivität L2 zu einer Reduzierung der Magnetisierung der ersten Induktivität L1 führt. Bei dem dargestellten Ausführungsbeispiel ist die Induktivität L2 zwischen die Induktivität L1 und die Lampenwendel W1 geschaltet. Ein vergleichbarer Effekt kann jedoch auch erzielt werden, wenn ein Anschluß der Induktivität L2 zwischen dem Ausgang der Wechselspannungsquelle 10 und der ersten Induktivität L1 angeschlossen wird

Seriell zur zweiten Induktivität L2 ist eine Steuervorrichtung B1 angeordnet, mit der die Kopplung zwischen erster und zweiter Induktivität L1, L2 gesteuert werden kann. Beispielhaft kann die Steuervorrichtung B1 durch einen Schalter oder einen PTC-Widerstand realisiert sein, wobei selbstverständlich seriell zum Schalter weitere Elemente angeordnet sein können, ohne dass dies die Idee der Erfindung maßgeblich beeinträchtigt. Im Falle der Realisierung durch einen Schalter kann eine Ansteuervorrichtung B2 vorgesehen sein, die den Schalter der Steuervorrichtung B1 dermaßen ansteuert, dass er nur während des Vorheizens geschlossen ist.

Die erste und die zweite Induktivität L1, L2 sind derart miteinander gekoppelt, dass der Stromfluß I_{L2} durch die zweite Induktivität dem Stromfluß I_{L1} durch die erste Induktivität entgegenwirkt, so dass sich eine geringere effektive Induktivität ergibt als bei der aus dem Stand der Technik bekannten Vorrichtung, siehe Figur 1.

Bevorzugt wird die Induktivität L1 durch die Lampendrossel realisiert und die Induktivität L2 durch eine auf der Lampendrossel angebrachte Hilfswicklung.

## Patentansprüche

1. Vorrichtung zum Vorheizen der beiden Wendelelektroden (W1, W2) einer Leuchtstofflampe (La) umfassend:
eine Wechselspannungsquelle (10);
einen Resonanzkondensator C_{R}, der seriell zwischen den beiden Wendelelektroden (W1, W2) angeordnet ist;
eine erste Induktivität (L1), die zwischen der Wechselspannungsquelle (10) und eine der beiden Wendelelektroden (W1, W2) gekoppelt ist;
**dadurch gekennzeichnet,**
**daß** sie weiterhin umfaßt:
eine zweite Induktivität (L2), die mit einem Punkt zwischen der Wechselspannungsquelle (10) und der damit gekoppelten Wendelelektrode (W1) verbunden ist, wobei die zweite Induktivität (L2) so mit der ersten Induktivität (L1) gekoppelt ist, daß ein Stromfluß (I_{L2}) durch die zweite Induktivität (L2) zu einer Reduktion der Magnetisierung der ersten Induktivität (L1) führt.

2. Vorrichtung nach Anspruch 1,
**dadurch gekennzeichnet,**
**daß** sie eine Steuervorrichtung (B1) umfaßt, mit der der Stromfluß (I_{L2}) durch die zweite Induktivität (L2) oder die Kopplung zwischen der ersten und der zweiten Induktivität (L1, L2) steuerbar ist.

3. Vorrichtung nach Anspruch 2,
**dadurch gekennzeichnet,**
**daß** die Steuervorrichtung (B1) ein seriell zur zweiten Induktivität (L2) angeordneter Schalter ist.

4. Vorrichtung nach Anspruch 2,
**dadurch gekennzeichnet,**
**daß** die Steuervorrichtung (B1) ein seriell zur zweiten Induktivität (L2) angeordneter PTC-Widerstand ist.

5. Vorrichtung nach Anspruch 3,
**dadurch gekennzeichnet,**
**daß** sie eine Ansteuervorrichtung (B2) umfaßt, die den Schalter während des Vorheizens schließt, ansonsten öffnet.

6. Vorrichtung nach einem der vorhergehenden Ansprüche,
**dadurch gekennzeichnet,**
**daß** der andere Anschluß der zweiten Induktivität (L2) mit Masse verbunden ist.

7. Verfahren zum Vorheizen der beiden Wendelelektroden (W1, W2) einer Leuchtstofflampe (La), unter Verwendung einer Vorheizvorrichtung mit einer Wechselspannungsquelle (10), einem Resonanzkondensator (C_{R}), der seriell zwischen den beiden Wendelelektroden (W1, W2) angeordnet ist, einer ersten Induktivität (L1), die zwischen der Wechselspannungsquelle (10) und eine der beiden Wendelelektroden (W1, W2) gekoppelt ist, und einer zweiten Induktivität (L2), die mit einem Punkt zwischen der Wechselspannungsquelle (10) und der damit gekoppelten Wendelelektrode (W1) verbunden ist, folgende Schritte umfassend:
a) Koppeln der zweiten Induktivität (L2) mit der ersten Induktivität (L1) derart, daß ein Stromfluß durch die zweite Induktivität (L2) zu einer Reduktion der Magnetisierung der ersten Induktivität (L1) führt;
b) Bewirken eines Stromflusses (I_{L2}) durch die zweite Induktivität (L2) während des Vorheizens;
c) Verhindern eines Stromflusses (I_{L2}) durch die zweite Induktivität (L2) oder Auftrennen der Kopplung zwischen der ersten und der zweiten Induktivität (L1, L2) nach dem Vorheizen.
